# EUROPÄISCHE PATENTSCHRIFT

(11) **EP 0 906 734 B1**
(45) Veröffentlichungstag und Bekanntmachung des Hinweises auf die Patenterteilung: **05.03.2003**
(21) Anmeldenummer: 98116603.6
(22) Anmeldetag: 02.09.1998
(51) Int. Cl.: A44C 5/20

(54) **Schmuckstückverschluss**
Jewellery fastener
Fermoir pour bijoux

(30) Priorität: 19.09.1997 DE 19741406
(43) Veröffentlichungstag der Anmeldung: 07.04.1999
(73) Patentinhaber: Jörg HEINZ GmbH & Co., 75173 Pforzheim (DE)
(72) Erfinder: Heinz, Jörg, 75173 Pforzheim (DE); Luz, Dieter, 75173 Pforzheim (DE)
(74) Vertreter: Pietruk, Claus Peter, Dipl.-Phys.

(56) Entgegenhaltungen:
- DE-U- 9 104 214
- DE-U- 29 510 652
- GB-A- 1 035 064

## Beschreibung

Die vorliegende Erfindung betrifft einen Schmuckstückverschluß nach dem Oberbegriff des unabhängigen Anspruchs 1 und ein Verfahren zum Verschließen von Schmuckstücken, wie aus dem GB Patent 1.035.064 bekannt.

Verschlußvorrichtungen für Schmuckstücke sind bekannt. Weite Verbreitung finden dabei Bajonettverschlüße in der im Gebrauchsmuster DE Gm 76 01 893 beschriebenen Art. Derartige Verschlußvorrichtungen erlauben es insbesondere, ein und dieselbe Schmuckkette mit unterschiedlichen, dekorativ gestalteten Verschlüssen zu verwenden.

Bei diesen bekannten Verschlußvorrichtungen ist an der Kette ein Bajonettstecker und am bzw. im Verschluß eine entsprechend geformte Bajonettstecker-Aufnahme vorgesehen.

Ein Problem kann bei den bekannten Verschlüssen insbesondere dann auftreten, wenn der Verschluß flach, etwa in Form eines Pflanzenblattes, ausgestaltet ist und ein flaches Anliegen auf dem Dekolleté seiner Trägerin gewünscht wird. Selbst wenn die Bajonettstecker-Aufnahme mit hoher Präzision und damit teuerem Fertigungsaufwand auf dem Verschluß ausgerichtet werden, so daß beim Anlegen der Kette der Verschluß in die gewünschte Lage kommt, ist es möglich, daß durch eine Torsion der oft starren Kette beim Tragen der Verschluß nicht mehr exakt die gewünschte Lage einnimmt.

Aus der DE PS 343 348 ist eine Sicherung gegen das unbeabsichtigte Lösen von Bajonettverschlüssen bekannt. Es wird nicht diskutiert, wie eine relative Drehung zwischen Verschlußelement und einer Kette verhindert werden kann.

Aus dem deutschen Gebrauchsmuster DE 2 96 06 975 ist bereits eine Verschlußeinrichtung für ein Schmuckstück wie insbesondere eine relativ starre Kette oder ein Kollier bekannt. In dieser bekannten Verschlußeinrichtung ist zwischen Kette und Stecker ein Kopplungselement vorgesehen. Das an der Kette angeordnete Kopplungselement ist dabei in einem Hülsenelement aufgenommen und in diesem um einen definierten Winkelbereich drehbar. Diese Technik verhindert zwar auf zufriedenstellende Weise ein Verdrehen des Verschlusses, ist aber nur einsetzbar, wenn die Kette den für die Verbindung mit dem Kopplungselement erforderlichen Mindestquerschnitt aufweist. Insbesondere bei Perlenketten oder feinen Goldketten ist diese Voraussetzung nicht allgemein gegeben.

Die DE 2 95 10 652 U1 befaßt sich mit dem verdrehungssicheren Verschluß von Halsketten. Die dort gezeigte Anordnung sieht vor, daß eine Steckeraufnahme an ihrem vom Stecker abgewandten Ende über einen Bolzen und um diesen drehbar an ein Kettenaufnahmeelement angekoppelt ist. Der passende Stecker kann in gleicher Weise über einen Bolzen mit einem Kettenaufnahmeelement verkoppelt werden. Problematisch ist hierbei, daß zum drehenden Verrasten des dort verwendeten Bajonettsteckers in der Steckeraufnahme diese fest ergriffen werden muß. Dies ist nur möglich, wenn sie eine hinreichende bauliche Länge aufweist; in diesem Fall können jedoch beim Tragen oder Anlegen insbesondere dicker und somit relativ starrer Ketten am Bolzen große Biegemomente auftreten und diesen verformen. Zudem beeinträchtigt die erforderliche Länge die Designmöglichkeiten und macht einen Einbau in etwa ein kugelförmiges Verschlußstück oder den Unterbau unter ein flaches Verschlußstück praktisch unmöglich.

Aus der DE 44 24 040 A1 ist ein Verschluß bekannt, mit dem ein mit dem Abknicken der Kette am Verschluß einhergehender Verschleiß verhindert werden soll. Dazu soll die Steckeraufnahme mittels einer Kipplagerung mit ovalem Querschnitt am hierzu passend ausgeformten Verschluß untergebracht werden.

Aus der US-Patenschrift 4,364,155 ist bereits ein Schmuckstückverschluß nach dem Oberbegriff des Anspruches 1 bekannt. Es wird diskutiert, daß ein Schmuckstückverschluß schnell zu öffnen und zu schließen sein soll. Die Schrift diskutiert nicht, wie eine Torsion der Kette durch Ausgestaltung des Verschlusses verhindert werden kann.

Die Aufgabe der vorliegenden Erfindung besteht darin, einen verbesserten Schmuckstückverschluß zu schaffen.

Diese Aufgabe wird durch die Merkmale des Anspruchs 1 sowie durch die Merkmale des unabhängigen Verfahrensanspruchs gelöst. Sie erlaubt die Beibehaltung bisherigen Bajonett-Verschlußstecker mit einer rotierenden Verschlußmechanik und die Vereinfachung des Öffnens und Schliessens.

Im Gebrauch wird sich die Verschlußsteckeraufnahme nach Anspruch 1 mit dem daran bajonettartig gesicherten Stecker aus der beim Verschließen eingenommenen, gegen Drehen gesicherten ersten Position ohne weiteres Dazutun der Trägerin schon durch die beim Tragen verursachten Bewegungen der Kette auf den Verschluß einwirkenden geringen Kräfte axial heraus verschieben und axial frei in die Positionen gleiten, in welchen ein Verdrehen der Verschlußsteckeraufnahme möglich ist. So liegt im Gebrauch auch ein flaches Verschlußstück jederzeit flach an, ohne daß eine Blockade seiner Rotation zu befürchten ist.

Da für einen erfindungsgemäßen Schmuckstückverschluß nach Anspruch 1 Ketten mit herkömmlichen Steckern ohne das Erfordernis eines besonderen Kopplungsstückes oder dergleichen verwendet werden können, ist der erfindungsgemäße Verschluß ohne weiteres mit bereits vorhandenen Ketten verwendbar. Es können dabei problemfrei auch sehr dünne Ketten wie Perlen- oder dünne Goldketten verwendet werden, ohne daß diese ein Mindestvolumen aufweisen müssen; die Verwendung mit dickeren und daher relativ starren Ketten wird ohne die Gefahr von Verschleiß und Verbiegung von Teilen des Verschlusses durch das ganzseitige Umschließen der Verschlußsteckeraufnahme ermöglicht. Die Verwendung einer kleinen Hülse zum Umgreifen der Verschlußstekkeraufnahme gewährleistet dabei, daß die Außenmaße des erfindungsgemäßen Schmuckstückverschlußes nur unwesentlich größer sind als bei herkömmlichen Bajonettverschlüssen. Dies ist vorteilhaft für das Design der Schmuckverschlüsse, welches trotz der verbesserten Trageeigenschaften keinerlei Einschränkungen unterworfen wird; vielmehr wird durch die Gewährleistung flachen Anliegens sogar der Entwurf flacher Schmuckverschlüsse noch angeregt und begünstigt. Die zur Ausrichtung der Verschlußsteckeraufnahmen vordem erforderliche Montage-Präzision ist verringert. Der neuartige Schmuckstückverschluß ist somit trotz des erforderlichen zusätzlichen Buchsenteils günstig in der Fertigung.

Vorteilhafte Ausführungen sind in den Unteransprüchen angegeben. Besonders vorteilhaft ist die Ausbildung, worin ein Spalt zwischen Buchse und Verschlußsteckeraufnahme vorgesehen ist, der klein gegen die axiale Ausdehnung der Verschlußsteckeraufnahme ist. Bei einer derartigen Bemaßung des Spaltes kann verhindert werden, daß die Verschlußsteckeraufnahme sich in der Buchse so weit schräg stellt, daß sie sich darin verkantet. Diese Gefahr besteht andernfalls insbesondere dann, wenn die Verschlußstekkeraufnahme scharfkantig gebildet ist und für die Buchse ein weiches Material wie Gold verwendet wird. Zugleich ist es von Vorteil, wenn der Spalt so groß ist, daß eine reibungsarme Hin- und Herbewegung der Verschlußsteckeraufnahme in der Buchse - anders als etwa bei einer Presspassung der Verschlußstekkeraufnahme in die Buchse - möglich ist. Diese "schwimmende Lagerung" ist besonders erwünscht und wird bei Spaltgrößen von unter 2/10 mm, wobei Spaltgrößen unter vorzugsweise 5/100 mm und besonders bevorzugt von 2,5/100 mm liegen können, während die Verschlußsteckeraufnahme selbst eine Länge von einigen Millimetern besitzen kann. Bevorzugt ist es, wenn der Hub, d.h. die Eintauchtiefe, um den die Verschlußsteckeraufnahme sich von dem Positionsbereich des Verschlußstückes mit freier Drehbarkeit zur gegen Verdrehen gesicherten Position in der Buchse bewegt, ebenfalls im Bereich von unter einem Millimeter liegt. In einem praktischen Ausführungsbeispiel konnten so dieselben Außenabmessungen wie bei gängigen Verschlußanordnungen nach dem Stand der Technik erreicht werden. Hierbei kann die Buchse in einer praktischen Ausführung einen Außendurchmesser von zwischen 3 und 5 mm haben, was ihren problemfreien Einbau etwa in Perlen ermöglicht. Es hat sich dabei als vorteilhaft erwiesen, wenn zur Erzielung der geringen Spaltgrößen die einander zugewandten Oberflächen von Buchse und Verschlußsteckeraufnahme durch Hochglanzdrehen erzeugt werden.

Die durch den Spalt vorgesehene Reibungsarmut gewährleistet selbst dann eine Verschleißfreiheit der Anordnung, wenn die Trägerin der Kette während des Tragens mit dem Verschluß spielt und diesen hierbei etwa permanent rotieren läßt. Die die leichtgängige Rotierbarkeit regt ein solches Spielen sogar an. Hingegen ist eine Irritation der Trägerin durch Abstehen des Verschlusses bei Tordierung der Kette ausgeschlossen. Auf diese Weise wird der Tragekomfort erhöht.

Die Erfindung wird im folgenden nur beispielsweise anhand der Zeichnung beschrieben; in dieser zeigt/zeigen:
- Fig.1: eine Schnittansicht eines erfindungsgemäßen Schmuckstückverschlußes mit einem zugehörigen Stecker;
- Fig. 2a und 2b: Schnittansichten des Schmuckstückverschlußes von Fig.1, worin die Verschlußsteckeraufnahme unterschiedliche Positionen in der Buchse aufnimmt;
- Fig. 2c: eine Schnittansicht eines weiteren Schmuckstückverschlußes mit veränderter Sicherung der Verschlußsteckeraufnahme gegen Verlieren;
- Fig. 3a und b: Draufsichten in die Buchse mit darin angeordneter Verschlußsteckeraufnahme;
- Fig. 4: eine Explosionsdetailansicht der Buchse des in Fig. 2c gezeigten Ausführungsbeispiels;
- Fig. 5: eine Schnitt-Ansicht eines weiteren Ausführungsbeispiels.

Nach Figur 1 umfaßt ein Schmuckstückverschluß 1 eine außen zumindest im wesentlichen zylindrische Verschlußsteckeraufnahme 2, die zur Aufnahme eines Verschlußsteckers 3 ausgebildet ist, welcher an seiner dem Schmuckstückverschluß 1 abgewandten Seite mit einer Kette 4 oder ähnlichem verbunden sein kann oder etwa in bekannter Weise von einem Perlenkettenfaden durchdrungen ist. Im Stecker 3 sind Nuten 5 vorgesehen, die bei der Verwendung mit Vorsprüngen 6a, 6b auf der dem Stecker zugewandten Seite (Bezugszeichen 7a am Doppelpfeil A) der Verschlußsteckeraufnahme 2 angeordnet sind. Im Inneren 8 der hohl ausgebildeten Verschlußsteckeraufnahme 2 stützt sich eine Druckfeder 9 auf einer dem Stecker zugewandten Platte 10 ab, und preßt diese ihrerseits im Ruhezustand auf die Innenseiten von Vorsprüngen 6a, 6b sowie gegebenenfalls eine ringförmigen Umrandung des Hohlraumes 8. Auf der gegenüberliegenden Seite (Bezugszeichen 7b am Doppelpfeil) stützt sich die Feder 9 auf einer ringförmigen Umrandung ab.

Die Verschlußsteckeraufnahme 2 ist in einer Buchse 11 mit zumindest im wesentlichen hohlzylindrischen Inneren gleitfähig und allgemein konzentrisch angeordnet und durch einen Vorsprung 12 auf der zum Stecker gewandten Seite (7a) der Buchse 11 sowie gegenüberliegend den Buchsenboden 16 unverlierbar gehaltert. Die Länge der Buchse 11 im Vergleich zur Länge der Verschlußsteckeraufnahme 2 und somit der Hub, um welchen die Verschlußsteckeraufnahme 2 längs des Doppelpfeiles A in der Buchse 11 bewegt werden kann, ist in der Zeichnung aus Gründen der Anschaulichkeit gegenüber dem in der Praxis erforderlichen Maß übertrieben. Es ist ausreichend, wenn die Buchse 11 nur wenig länger als die Verschlußsteckeraufnahme 2 ist, die in der Praxis ein Längenmaß im Millimeterbereich aufweist.

Die Verschlußsteckeraufnahme 2 weist an ihrer vom Stecker 3 abgewandten Seite (Richtung 7b) eine Ausnehmung 14 auf, in welche bei Positionierung der Verschlußsteckeraufnahme 2 in einer ersten Position nahe am oder direkt auf dem Buchsenboden 16 (wie in Fig. 1 und Fig. 2a gezeigt), eine dort vorgesehene korrespondierende Erhöhung 15 in form- und/oder reibschlüssigen Eingriff treten kann.

Sofern die Verschlußsteckeraufnahme 2 sich nicht in der ersten Position nahe am oder direkt auf dem Buchsenboden 16 befindet, sondern davon entfernt in einer axial beliebigen weiteren Position (Fig. 2b) , die in dem Hubbereich liegt, kann die Verschlußsteckeraufnahme sich in der Buchse frei drehen.

Zwischen der Buchse 11 und der Verschlußsteckeraufnahme 2 ist hierzu ein Spalt 13 vorgesehen, der in der nicht maßstabsge-treuen Zeichnung überhöht dargestellt ist. In der Praxis ist der durch die Differenz zwischen Außendurchmesser der Ver-schlußsteckeraufnahme 2 und lichter Weite der Buchse 11 gebildete Spalt 13 sehr klein; Spaltgrößen unterhalb eines halben Millimeters sind ohne weiteres herzustellen, bevorzugt sind Spaltgrößen unter 2/10 mm und ein besonders günstiges Lagerungsverhalten ergibt sich bei Spaltgrößen unter 5/100 mm, bevorzugt 2,5/100mm. Bei einer hinreichend präzisen Fertigung ist ein leichtgängiges Rotieren der Verschlußsteckeraufnahme 2 in der Buchse 11 ermöglicht, das kugellagerähnliche Dreheigenschaften gewährleistet. Die für die genannten geringen Spaltgrößen erforderliche Fertigungspräzision kann insbesondere durch Hochglanzdrehen der Teile auf handelsüblichen Maschinen erzielt werden.

Der erfindungsgemäße Schmuckstückverschluß wird geschlossen, indem der Stecker 3 an den Vorsprüngen 12 der Buchse 11 vorbei auf die Verschlußsteckeraufnahme gedrückt wird und die Nuten 5 in Ausrichtung mit den Vorsprüngen 6a, 6b gebracht werden. Die Spitze 3a des Steckers 3 wird dann in Kontakt mit dem Teller 10 gepreßt, der ein Verhaken mit der Feder 9 verhindert. Das Anpressen bewirkt eine Bewegung der Verschlußsteckeraufnahme 2 innerhalb der Buchse 11 und führt zum Aufsitzen der Verschlußsteckeraufnahme auf dem Buchsenboden 16, wobei Ausnehmung 14 und Erhöhung 15 gegebenenfalls durch eine geringfügige Drehbewegung am Stecker 3 in Eingriff miteinander gelangen.

Dann wird der Stecker 3 unter Überwindung der Kraft der Feder 9 weiter gegen den Verschluß gedrückt, wobei die Vorsprünge 6a, 6b in den Nuten 5 entlang gleiten, bis sie unter Drehung des Steckers 3 an der Umlenkung 5a vorbeigleiten. Nach diesem bajonettartigen Einrasten wird der Schliess-Press-Druck auf den Stecker gelöst und so der Bajonettverschluß mit der Feder 9 verriegelt.

Nach Lösen des Schliess-Press-Drucks kann sich die Verschlußsteckeraufnahme 2 aus der ersten Position am Buchsenboden 16 gleitend entfernen. Die eigene Schwerkraft des Verschlußstükkes, Rückstellkräfte einer etwas starren Kette oder die leichten Bewegungen der Kettenträgerin sind hierfür ausreichend. Die Verschlußsteckeraufnahme 2 kann sich dann frei im Inneren der Buchse 11 mit angekoppeltem Stecker drehen.

Ein weiteres Ausführungsbeispiel der Erfindung ist in Fig. 2c, Fig. 3b und Fig. 4 unter Verwendung weitgehend gleicher Bezugszeichen gezeigt. Dieses weitere Ausführungsbeispiel ist mit dem vorhergehend beschriebenen in Ausgestaltung und Funktion weitgehend identisch, weist aber einen Unterschied bezüglich der unverlierbaren Halterung der Verschlußsteckeraufnahme 2 dahingehend auf, daß anstelle der Vorsprünge 12 auf der Buchse 11 der Buchseninnenraum nahe des Buchsenbodens 16 eine ringsum laufende Stufe 12a aufweist, die als Anschlag für eine die Verschlußsteckeraufnahme 2 vorzugsweise ringsum umlaufende Schulter 17 nahe dem Buchsenboden dient. Zwischen der Buchseninnenwand und der Schulter 17 verläuft ein Spalt 13', der bevorzugt wie Spalt 13 bemaßt ist.

Die entsprechende Draufsicht für die Ausführungen nach Fig. 1 ist in Fig. 3a gezeigt, die Draufsicht zu Fig. 2c in Fig. 3b.

Fig. 4 zeigt eine Explosionsansicht einer Buchse 11 für das Ausführungsbeispiel nach Fig. 2c, die nicht einstückig aus einem massiven Werkstück hergestellt ist, sondern aus einem abgestuften Rohrstück 18 und einem separaten Bodeneinsatz 19 zusammengesetzt ist. Die Flächen 18a und 19a können zur Montage mittels Kleben, Presspassung, Punktschweißen oder einem anderen bekannten Verfahren verbunden werden.

Fig. 5 zeigt ein Ausführungsbeispiel, worin in einer Doppelbuchse 11a zwei Verschlußsteckeraufnahmen 2a, 2b Rücken an Rücken angeordnet sind.

Während nach den Figuren und der bisherigen Beschreibung am Boden der Buchse eine Erhebung vorgesehen ist, die mit einer Ausnehmung in der Verschlußsteckeraufnahme korrespondiert, ist ohne weiteres einsichtig, daß statt dessen auch der Buchsenboden eine Ausnehmung aufweisen könnte, in welche eine zugewandte Erhebung der Verschlußsteckeraufnahme eingreifen kann. Auch könnte auf beiden Seiten je eine Teilfläche als Ausnehmung und als Erhebung ausgebildet sein.

Anstelle oder neben einer Erhebungs-Ausnehmungs-Verbindung ist es weiterhin auch möglich, einen reibschlüssigen Eingriff zwischen Buchsenboden und Verschlußsteckeraufnahme vorzusehen. Dies ist insofern sogar günstig, weil die für das Herausarbeiten von Ausnehmung und Erhebung erforderlichen Arbeitsgänge wegfallen.

Anstelle einer allgemein zylindrischen Außenform kann die Verschlußsteckeraufnahme 2 auch allgemein kegelförmig gebildet werden. Wird das Buchseninnere mit dem gleichen Kegelwinkel versehen, ergibt sich beim Einpressen der Verschlußsteckeraufnahme in die Buchse ein gewünschter Reibschluß.

## Patentansprüche

1. Schmuckstückverschluß (1) mit einer Verschlußsteckeraufnahme (2) zur Aufnahme eines darin in bestimmter Drehwinkelausrichtung axial einschiebbaren und durch Verdrehen gegen Herausziehen bajonettartig sicherbaren Verschlußsteckers (3) mit einer Buchse (11), in welcher die Verschlußsteckeraufnahme (2) unverlierbar gehaltert und axial hin- und herbeweglich zwischen einer ersten Position, in welcher eine relative Drehung zwischen Verschlußsteckeraufnahme und Buchse verhindert ist, und einer weiteren Position aufgenommen ist, **dadurch gekennzeichnet, daß** die Verschlußsteckeraufnahme in der Buchse in der weiteren Position frei drehbar ist.

2. Schmuckstückverschluß nach Anspruch 1, **dadurch gekennzeichnet, daß** die Verschlußsteckeraufnahme (2) in ihrer axial am weitesten innen in der Buchse (11) liegenden Position am Drehen gehindert ist.

3. Schmuckstückverschluß nach Anspruch 2, worin der innere Buchsenboden (16) und das diesem zugewandte Ende der Verschlußsteckeraufnahme ein Erhebung-/Ausnehmungspaar (14, 15) aufweisen, deren Eingriff miteinander die Drehung der Verschlußsteckeraufnahme in der Buchse verhindert.

4. Schmuckstückverschluß nach Anspruch 2, worin der innere Buchsenboden und das diesem zugewandte Ende der Verschlußsteckeraufnahme sich in der ersten Position in reibschlüssigem Eingriff miteinander befinden.

5. Schmuckstückverschluß nach einem der vorhergehenden Ansprüche, worin die Verschlußsteckeraufnahme (2) außen und die Buchse (11) innen rotationssymmetrisch und vorzugsweise zumindest im wesentlichen zylinderförmig ausgebildet sind.

6. Schmuckstückverschluß nach einem der vorhergehenden Ansprüche, worin die Verschlußsteckeraufnahme (2) in der weiteren Position (Pfeil 7a) um wenigstens 360° und vorzugsweise ohne Anschlag um beliebig große Winkel drehbar ist.

7. Schmuckstückverschluß nach einem der vorhergehenden Ansprüche, worin ein Spalt (13) zwischen Buchse (11) und Verschlußsteckeraufnahme (2) vorgesehen ist, der klein gegen die axiale und/oder radiale Ausdehnung der Verschlußsteckeraufnahme ist.

8. Schmuckstückverschluß nach einem der vorhergehenden Ansprüche, worin der Spalt (13) zwischen Buchse und Verschlußsteckeraufnahme in der weiteren Position so groß ist, daß eine reibungsarme Hin- und Herbewegung der Verschlußsteckeraufnahme in der Buchse möglich ist.

9. Schmuckstückverschluß nach einem der vorhergehenden Ansprüche, worin die Verschlußsteckeraufnahme in der Buchse unverlierbar gehalten ist.

10. Schmuckstückverschluß nach dem vorhergehenden Anspruch, worin die Verschlußsteckeraufnahme an ihrem vom Stecker abgewandten Ende ringsum eine Schulter mit erhöhtem Außendurchmesser aufweist, die in einem Bereich mit erhöhtem Innendurchmesser in der Aufnahmebuchse unverlierbar gehalten ist.

11. Schmuckstückverschluß nach Anspruch 9, **dadurch gekennzeichnet, daß** die Buchse (11) auf der dem Stecker zugewandten Seite die Verschlußsteckeraufnahme übergreift, um die unverlierbare Halterung zu schaffen.

12. Schmuckstückverschluß nach einem der vorhergehenden Ansprüche, worin die Verschlußsteckeraufnahme ein Federelement (9) umfaßt, um den Stecker (3) in der Verschlußstellung elastisch in die verriegelte Position zu fixieren.

13. Schmuckstückverschluß nach Anspruch 12, worin die zum Verschieben der Verschlußsteckeraufnahme (2) in die erste Position erforderliche Kraft geringer ist als jene für das Überwinden der Verriegelungs-Fixierung.

14. Verfahren zum Verschließen eines Schmuckstückes mit einem Stecker, einer Verschlußsteckeraufhahme und einer Buchse, welche die Verschlußsteckeraufnahme unverlierbar axial beweglich zwischen einer ersten Position, in welcher die Verschlußsteckeraufnahme in der Buchse gegen Verdrehen gesichert ist, und einer weiteren Position hält, in welcher die freie Drehbarkeit der Verschlußsteckeraufnahme gewährleistet ist, worin mit dem Stecker die Verschlußsteckeraufnahme in die erste axiale Position in der Buchse gedrückt wird, der Stecker in die Verschlußsteckeraufnahme gedrückt und bajonettartig mit diesem verrastet wird und nach Entlastung des Steckers ein Zurückgleiten der Verschlußsteckeraufnahme aus der ersten Position erlaubt wird.

## Claims

1. Jewellery clasp (1) having a clasp connector receptacle (2) for accommodating a clasp connector (3) axially insertable therein in the direction of a certain angle of rotation and securable in the manner of a bayonet against being pulled out by twisting, having a case (11) in which the clasp connector receptacle (2) is held captive and movable axially back and forth between a first position in which a relative rotation between the clasp connector receptacle and case is prevented and another position taken up, **characterised in that** the clasp connector receptacle is freely rotatable in the case in the other position.

2. Jewellery clasp according to Claim 1, **characterised in that** in its position located axially furthest inward in the case (11) the clasp connector receptacle (2) is prevented from rotating.

3. Jewellery clasp according to Claim 2, wherein the inner base (16) of the case and the end of the clasp connector receptacle facing towards the latter have an elevation/recess couple (14, 15) whose engagement with one another prevents rotation of the clasp connector receptacle in the case.

4. Jewellery clasp according to Claim 2, wherein the inner base of the case and the end of the clasp connector receptacle facing towards the latter are located in the first position in friction-locking engagement with one another.

5. Jewellery clasp according to one of the preceding claims, wherein the clasp connector receptacle (2) externally and the case (11) internally are of rotationally symmetrical construction and preferably at least substantially of cylindrical construction.

6. Jewellery clasp according to one of the preceding claims, wherein the clasp connector receptacle (2) in the other position (arrow 7a) is rotatable by at least 360° and preferably by an angle of any size without limit stop.

7. Jewellery clasp according to one of the preceding claims, wherein a gap (13) between the case (11) and the clasp connector receptacle (2) is provided which is small with respect to the axial and/or radial extension of the clasp connector receptacle.

8. Jewellery clasp according to one of the preceding claims, wherein the gap (13) between the case and clasp connector receptacle in the other position is of such a size that back-and-forth movement of the clasp connector receptacle in the case with little friction is possible.

9. Jewellery clasp according to one of the preceding claims, wherein the clasp connector receptacle is held captive in the case.

10. Jewellery clasp according to the preceding claim, wherein at its end facing away from the connector the clasp connector receptacle has an all-round shoulder having an increased outer diameter which in a region of increased internal diameter is held captive in the receiving receptacle.

11. Jewellery clasp according to Claim 9, **characterised in that** the case (11) engages over the clasp connector receptacle on the side facing towards the connector in order to produce the captive fixed position.

12. Jewellery clasp according to one of the preceding claims, wherein the clasp connector receptacle comprises a spring member (9) in order to fix the connector (3) in the clasp position elastically into the locked position.

13. Jewellery clasp according to Claim 12, wherein the force required to shift the clasp connector receptacle (2) into the first position is lower than that for overcoming the fixing of the locking.

14. Method for locking an item of jewellery by means of a connector, a clasp connector receptacle and a case which holds the clasp connector receptacle captive in axially movable manner between a first position, in which the clasp connector receptacle in secured against twisting in the case, and another position in which the free rotation of the clasp connector receptacle is ensured, wherein by means of the connector the clasp connector receptacle is pushed into the first axial position in the case, the connector is pushed into the clasp connector receptacle and locked with the latter in the manner of a bayonet and after release of pressure on the connector the clasp connector receptacle is allowed to slide back out of the first position.

## Revendications

1. Fermoir pour bijoux (1) comprenant un logement pour plot de fermeture (2) destiné à recevoir un plot de fermeture (3) pouvant coulisser dans le sens axial à l'intérieur du logement précité selon un angle de rotation défini et pouvant être bloqué en position insérée par une rotation à la manière d'un assemblage à baïonnette, comprenant une douille (11), dans laquelle est inséré le logement du plot de fermeture (2), qui est maintenu de manière imperdable et mobile dans le sens axial en un mouvement de va-et-vient entre une première position, dans laquelle est empêchée une rotation relative entre le logement du plot et la douille, et une autre position, **caractérisé en ce que** le logement du plot, situé dans l'autre position, peut tourner librement à l'intérieur de la douille.

2. Fermoir pour bijoux selon la revendication 1, **caractérisé en ce que** le logement du plot (2) est immobilisé en rotation dans sa position située dans le sens axial le plus à l'intérieur de la douille (11).

3. Fermoir pour bijoux selon la revendication 2, dans lequel le fond intérieur (16) de la douille et l'extrémité du logement du plot orientée vers le fond précité comportent une bosse et un évidement appariés (14, 15), qui, lorsqu'ils entrent en prise l'un avec l'autre, empêchent la rotation du logement du plot à l'intérieur de la douille.

4. Fermoir pour bijoux selon la revendication 2, dans lequel le fond intérieur de la douille et l'extrémité du logement du plot orientée vers le fond précité sont en prise l'un avec l'autre par frottement dans la première position.

5. Fermoir pour bijoux selon une des revendications précédentes, dans lequel le logement du plot (2) à l'extérieur et la douille (11) à l'intérieur sont conçus symétriquement en rotation et, de préférence, au moins essentiellement cylindriques.

6. Fermoir pour bijoux selon une des revendications précédentes, dans lequel le logement du plot (2) dans l'autre position (flèche 7a) peut être entraîné en rotation sur au moins 360° et, de préférence, sans butée selon de grands angles de valeur quelconque.

7. Fermoir pour bijoux selon une des revendications précédentes, dans lequel une fente (13) est prévue entre la douille (11) et le logement du plot (2), laquelle fente est petite par rapport à la dimension axiale et/ou radiale du logement du plot.

8. Fermoir pour bijoux selon une des revendications précédentes, dans lequel la fente (13) entre la douille et le logement du plot dans l'autre position est si grande qu'elle permet un mouvement de va-et-vient sans frottement du logement du plot à l'intérieur de la douille.

9. Fermoir pour bijoux selon une des revendications précédentes, dans lequel le logement du plot est maintenu de manière imperdable à l'intérieur de la douille.

10. Fermoir pour bijoux selon une des revendications précédentes, dans lequel le logement du plot, sur son extrémité opposée au plot de fermeture, comporte sur le pourtour un épaulement avec un diamètre extérieur agrandi, qui est maintenu de manière imperdable dans une zone avec un diamètre intérieur agrandi dans la douille de réception.

11. Fermoir pour bijoux selon la revendication 9, **caractérisé en ce que** la douille (11), sur son côté orienté vers le plot de fermeture, s'engage au-dessus du logement du plot pour la réalisation de l'assemblage imperdable.

12. Fermoir pour bijoux selon une des revendications précédentes, dans lequel le logement du plot comporte un élément de ressort (9), afin que le plot de fermeture (3) dans la position de fermeture reste bloqué de manière élastique dans la position verrouillée.

13. Fermoir pour bijoux selon la revendication 12, dans lequel la force à appliquer pour faire coulisser le logement du plot (2) vers la première position est plus faible que la force à exercer pour surmonter le blocage en position verrouillée.

14. Procédé de fermeture d'un bijou muni d'un plot de fermeture, d'un logement pour le plot de fermeture et d'une douille, qui maintient le logement du plot de manière imperdable et mobile dans le sens axial entre une première position, dans laquelle le logement du plot est immobilisé en rotation dans la douille, et une autre position, dans laquelle la rotation libre du logement du plot est garantie, dans lequel procédé le logement du plot est poussé par le plot de fermeture dans la première position axiale à l'intérieur de la douille, le plot de fermeture est poussé à l'intérieur du logement du plot et est ancré dans celui-ci à la manière d'un assemblage à baïonnette et après la détente du plot de fermeture le logement du plot peut coulisser en retour pour sortir de la première position.
